# DEMANDE DE BREVET EUROPEEN

(11) **EP 0 612 898 A1**
(43) Date de publication de la demande: **31.08.1994**
(21) Numéro de dépôt: 93480234.9
(22) Date de dépôt: 31.12.1993
(51) Int. Cl.: E04F 21/22

(54) **Dispositif de pressage et de maintien pendant l'opération de fixation de planches de bois du type plancher lambris**

(30) Priorité: 26.02.1993 FR 9302485
(71) Demandeur: Guissart, Charles, 06250 Mougins (FR)
(72) Inventeur: Guissart, Charles, 06250 Mougins (FR)
(74) Mandataire: Hammond, William

(57) **Abrégé**

Dispositif de pressage et de maintien (1) pendant l'opération de fixation de planches de bois, l'une dans l'autre, du type lattes de plancher, de lambris destinés par exemple à revêtir une paroi d'une pièce telle qu'un plafond, un sol, un mur,une voûte, etc... , se fixant sur une ossature ou un panneau préférentiellement en bois, mais pouvant être aussi constitué de panneaux tapissant ladite paroi de la pièce, caractérisé en ce qu'il est constitué par les éléments suivants :
- une poignée de manoeuvre (2),
- une tige métallique (3),
- un bras de levier (4) présentant à une des extrêmités une prolongation (5),
- un premier élément métallique (6) en liaison avec ledit bras (4),
- un second élément métallique de soulèvement (7) de la tige (3),
- au moins trois ressorts (8, 9, 10),
- un moyen de liaison (11) destiné à s'accoupler avec ladite planche de bois et
- au moins un moyen de fixation (12) destiné à fixer ledit dispositif (1) sur l'ossature de bois de la paroi.

## Description

La présente invention concerne un dispositif de pressage et de maintien pendant l'opération de fixation de planches de bois, l'une dans l'autre, du type lattes de plancher, de lambris, destinés par exemple à revêtir une paroi d'une pièce, telle qu'un plafond, un sol, un mur, une voûte etc... se fixant sur une ossature en bois de préférence, mais aussi constituée de panneaux tapissant ladite paroi de la pièce.

Lors de l'assemblage de planches de bois, par exemple du lambris, il est indispensable de réaliser une ossature ou des panneaux en bois fixés sur la paroi de la pièce à revêtir de façon à ensuite fixer lesdits lambris au moyen de vis ou de clous, par exemple.

Lesdits lambris présentent sur une bordure longitudinale une saillie et sur la bordure longitudinale opposée une paire de lèvres avec ouverture entre celles-ci; il s'agit en fait d'une bordure mâle et d'une bordure femelle. Ainsi, lors du montage d'un lambris sur l'autre, leurs bords opposés sont en vis à vis de façon à réaliser l'assemblage. Cependant, lors de cet assemblage, l'homme de métier, comme le bricoleur, doit utiliser une barre et un marteau, monopolisant ainsi ses deux mains. En outre, dans le cas où le lambris présente une longueur conséquente, par exemple 5 ou 6 mètres, soit il commence à assembler une extrémité du lambris avec déviation possible de l'autre extrémité et par conséquent une grande difficulté à assembler les deux lambris, soit il doit se faire aider d'une tierce personne.

Dans le cadre de plancher, le manipulateur doit en outre se pencher sur son travail pour maintenir les deux lattes de plancher qui sont soumises à une pression due à la fixation.

La présente invention pallie à ces inconvénients et concerne un dispositif de pressage et de maintien pendant l'opération de fixation de planches de bois remarquable en ce qu'il est constitué par les éléments suivants :
- Une poignée de manoeuvre,
- Une tige métallique,
- un bras de levier présentant à une de ses extrémités une prolongation,
- Un premier élément métallique en liaison avec ledit bras,
- Un second élément métallique de soulèvement de la tige,
- Au moins trois ressorts,
- Un moyen de liaison destiné à s'accoupler avec ladite planche de bois, et
- Un moyen de fixation destiné à fixer ledit dispositif sur l'ossature en bois de la paroi.

Ledit moyen de liaison comprend un socle et une pièce adjacente en forme de V.

Selon un mode de réalisation de l'invention, la pièce adjacente est un organe femelle présentant aux extrémités libres en V deux lèvres et une ouverture entre lesdites lèvres, ouverture destinée à s'accoupler avec une saillie d'une latte de plancher ou lambris.

Selon un autre mode de réalisation de l'invention, la pièce adjacente est un organe mâle présentant aux extrémités libres du V une saillie destinée à s'accoupler avec une ouverture comprise entre deux lèvres, représentant le côté femelle de la latte de plancher ou lambris.

Préférentiellement, la poignée présente une forme rectangulaire, chacun desdits côtés de la poignée présentant un orifice, orifice légèrement décalé sur un même axe, destiné à recevoir ladite tige.

De façon préférentielle, ledit premier élément métallique et ledit second élément de soulèvement présentent chacun un orifice destiné à recevoir ladite tige.

Préférentiellement, ladite tige présente une bague , côté moyen de liaison, destinée à limiter la course de la tige et à maintenir en position tendue le ressort. Elle présente accessoirement à chacune de ses extrémités un orifice 25 destiné chacun à recevoir une clavette.

Préférentiellement également, la poignée de manoeuvre présente en prolongement d'un de ses côtés une prolongation avec rebord.

Les moyens de fixation 12 sont de types clous, de préférence au nombre de trois.

D'autres caractéristiques et avantages de la présente invention seront mieux mis en évidence à la lecture de la description détaillée, appuyée par les figures jointes en annexe sur lesquelles :
- la figure 1 est une vue en partie ouverte du dispositif d'assemblage monté, et
- la figure 2 est une vue de profil de l'organe mâle du moyen de laison dudit dispositif d'assemblage.

Le dispositif de pressage et de fixation 1, tel que montré à la figure 1, est constitué principalement par une poignée de manoeuvre 2 de forme rectangulaire, d'une tige métallique 3, d'un bras de levier 4 présentant à une de ses extrémités une prolongation 5, un premier élément métallique 6, un second élément métallique de soulèvement 7, trois ressorts 8, 9, 10, un moyen de liaison 11 destiné à s'accoupler avec ladite planche de bois et un moyen de fixation 12 destiné à fixer ledit dispositif sur l'ossature en bois de la paroi.

Ladite poignée 2 présente deux orifices 20, 20' légèrement décalés sur un même axe, destinés à recevoir la tige 3 qui elle-même passe au travers de l'orifice 23 réalisé dans la prolongation 5 du bras de levier 4 et de l'orifice réalisé dans le second élément 7.

La poignée 2 présente, en prolongement d'un de ses côtés, une prolongation 30 avec rebord 31 destiné à être en contact avec une extrémité de l'élément 7, qui repose sur une face du rebord.

La tige 3 présente une bague 22 et des orifices 25 à chacune de ses extrémités destinée à recevoir chacune une clavette 26.

Le ressort 8 est disposé autour de la tige 3 entre la bague 22 et le moyen de liaison 11 de façon à maintenir en position fixe le moyen de liaison 11.

Le ressort 9 est disposé entre deux côtés de la poignée 2 autour de la tige 3 de manière à coincer ledit élément 6 contre la face interne d'un côté de la poignée 2 et contre l'extrêmité de la prolongation 5 du bras de levier 4 de telle sorte que lorsque ledit bras 4 est actionné, c'est-à-dire, lorsqu'on tire dans le sens de la flèche F de la figure 1, l'action de la prolongation 5 sur l'extrémité de l'élément 6 entraîne un mouvement descendant de la tige dans le sens de la flèche G permettant ainsi de positionner le moyen de liaison 11 sur le bord du lambris, par gestes très simples qui consistent à manoeuvrer ce bras 4.

Le ressort 10 est disposé autour de la tige 3 entre l'élément 7 et un côté latéral 21' de la poignée 2, l'élément étant monté sur la tige 3 dont une extrêmité est en contact avec le rebord 31 de la prolongation 30 d'un côté de la poignée 2, de manière à tendre le ressort de telle sorte que lors d'une action manuelle sur l'extrémité libre de l'élément 7, l'autre extrémité vient en butée contre la face interne du rebord 31, c'est-à-dire, tension accrue au niveau du ressort 10 entraînant un mouvement ascendant, selon la flèche H, de la tige 3 pour en fait enlever l'organe de liaison 11 du lambris sur lequel il était positionné.

La poignée 2 présente sur une de ses faces externes longitudinales trois clous 12 de fixation du dispositif d'assemblage sur l'ossature en bois, pouvant tenir sans aide quelconque.

L'utilisation dudit dispositif d'assemblage est en fait très simple.

Chacun des clous 12 est interchangeable en fonction de la dureté du bois. Il présente individuellement une tête avec filetage destinée à pénétrer dans un orifice disposé dans la poignée 2, côté face externe longitudinale, à filetage également, ces caractéristiques n'étant pas représentées sur les figures.

Il présente un avantage supplémentaire du fait de la configuration de l'organe de liaison 11 qui présente une forme en V. En effet, de part cette configuration, une fois le dispositif d'assemblage installé, le manipulateur peut lâcher des deux mains le dispositif d'assemblage 1 qui est maintenu sur l'ossature en bois par les clous 12 et fixer ladite planche par vis ou clous puisque l'espace entre les branches du V permet cette opération de manière très aisée.

En outre, selon le profil du bord de la planche en bois à fixer se présentant, il est possible de changer le moyen de liaison 11. Il peut s'agir d'un organe femelle 15 (figure 1) ou un organe mâle 18 (figure 2).

De manière générale, le moyen de liaison est contitué d'un socle 13 et d'une pièce adjacente 14 en forme de V. Cette pièce adjacente 14 peut être un organe femelle 15 (figure 1) qui présente aux extrémités libres du V deux lèvres 16, 16' et une ouverture 17 entre lesdites lèvres 16, 16'. Ladite ouverture est destinée à s'accoupler avec une saillie d'une latte de plancher ou de lambris.

La pièce adjacente peut également être un organe mâle 18 (cf. figure 2) présentant aux extrémités libres du V une saillie 19 destinée à s'accoupler avec une ouverture comprise dans la latte, c'est-à-dire la partie femelle du bord de la latte.

L'exemple de réalisation de l'invention tel que décrit ci-dessus n'est pas limitatif à celle-ci. Diverses modifications peuvent être apportées sans sortir du cadre du dispositif de pressage et de maintien.

## Revendications

1. Dispositif de pressage et de maintien (1) pendant l'opération de fixation de planches de bois, l'une dans l'autre, du type lattes de plancher, de lambris destinés par exemple à revêtir une paroi d'une pièce, telle qu'un plafond, un sol, un mur, une voûte, etc..., se fixant sur une ossature ou un panneau préférentiellement en bois, mais pouvant être aussi constitué de panneaux tapissant ladite paroi de la pièce, caractérisé en ce qu'il est constitué par les éléments suivants :
- une poignée de manoeuvre (2),
- une tige métallique (3),
- un bras de levier (4) présentant à une des extrémités une prolongation (5),
- un premier élément métallique (6) en liaison avec ledit bras (4),
- un second élément métallique de soulèvement (7) de la tige (3),
- au moins trois ressorts (8, 9, 10),
- un moyen de liaison (11) destiné à s'accoupler avec ladite planche de bois et
- au moins un moyen de fixation (12) destiné à fixer ledit dispositif (1) sur l'ossature de bois de la paroi.

2. Dispositif de pressage et de maintien selon la revendication 1, caractérisé en ce que le moyen de liaison (11) comprend un socle (13) et une pièce adjacente (14) en forme de V.

3. Dispositif de pressage et de maintien selon l'une quelconque des revendications précédentes, caractérisé en ce que la pièce adjacente (14) est un organe femelle (15), présentant aux extrémités libres du V deux lèvres (16, 16') et une ouverture (17) entre lesdites lèvres (16, 16'), ouverture (17) destinée à s'accoupler avec une saillie d'une latte de plancher ou lambris.

4. Dispositif de pressage et de maintien selon l'une quelconque des revendications 1 ou 2, caractérisé en ce que la pièce adjacente (14) est un organe mâle (18) présentant aux extrémités libres du V une saillie (19) destinée à s'accoupler avec une ouverture comprise entre deux lèvres, représentant le côté femelle de la latte de plancher ou lambris.

5. Dispositif de pressage et de maintien selon la revendication 1, caractérisé en ce que la poignée (2) présente une forme rectangulaire, chacun desdits côtés (21, 21') de la poignée présentant un orifice (20, 20'), orifices (20, 20') légèrement décalés sur un même axe, destinés à recevoir ladite tige (3).

6. Dispositif de pressage et de maintien selon la revendication 1, caractérisé en ce que le premier élément métallique (6) et ledit second élément de soulèvement (7) présentent chacun un orifice (23, 24) destiné à recevoir ladite tige (3).

7. Dispositif de pressage et de maintien selon la revendication 1, caractérisé en ce que ladite tige (3) présente une bague (22) côté moyen de liaison (11), destinée à limiter la course de la tige (3) et à maintenir en position tendue le ressort (8).

8. Dispositif de pressage et de maintien selon la revendication 1 ou la revendication 7, caractérisé en ce que la tige (3) présente à chacune de ses extrémités un orifice (25) destiné à recevoir chacun un cliquet (26).

9. Dispositif de pressage et de maintien selon l'une quelconque des revendications précédentes, caractérisé en ce que la poignée de manoeuvre (2) présente en prolongement d'un de ses côtés une prolongation (30) avec rebord (31).

10. Dispositif de pressage et de maintien selon l'une quelconque des revendications précédentes, caractérisé en ce que le dispositif présente trois moyens de fixation 12 du type clous.
